# EUROPÄISCHE PATENTSCHRIFT

(11) **EP 0 931 754 B1**
(45) Veröffentlichungstag und Bekanntmachung des Hinweises auf die Patenterteilung: **04.08.2004**
(21) Anmeldenummer: 99101221.2
(22) Anmeldetag: 22.01.1999
(51) Int. Cl.: B66B 25/00

(54) **Sicherheitseinrichtung für Fahrtreppe**
Safety device for escalators
Dispositif de sécurité pour escalier roulant

(30) Priorität: 23.01.1998 DE 29801098 U
(43) Veröffentlichungstag der Anmeldung: 28.07.1999
(73) Patentinhaber: Thyssen Fahrtreppen GmbH, 22113 Hamburg (DE)
(72) Erfinder: Rath, Uwe, 22111 Hamburg (DE); Struwe, Manfred, 21218 Seevetal (DE)
(74) Vertreter: Baronetzky, Klaus, Dipl.-Ing.

(56) Entgegenhaltungen:
- JP-A- 63 171 789
- JP-A- 63 208 492
- PATENT ABSTRACTS OF JAPAN vol. 1998, no. 03, 27. Februar 1998 (1998-02-27) & JP 09 301664 A (HITACHI BUILDING SYST CO LTD), 25. November 1997 (1997-11-25)

## Beschreibung

Die Erfindung betrifft eine Fahrtreppe mit einer Sicherheitseinrichtung, gemäß dem Oberbegriff von Anspruch 1.

Es ist in verschiedenen Ausgestaltungen bekannt geworden, daß durch Sensoren, wie beispielsweise Photosensoren, das Vorhandensein von Fahrgästen bei Fahrtreppen erfaßt werden kann. So sind Kammplatten vorgeschlagen worden, die anstelle des Trittschalters mit einer Lichtschranke versehen sind, die die Fahrtreppe einschalten sollen. Ferner ist es in Verbindung mit derartigen Lichtschranken bekannt geworden, verschiedene Logik-Steuerungen zu realisieren, um die Fahrtreppe dann und nur dann ein- bzw. auszuschalten, wenn ein entsprechender Betriebszustand von der Fahrgastseite her erforderlich und erwünscht ist.

Um zu verhindern, daß insbesondere Kinder oder Jugendliche sich, anstatt ordnungsgemäß auf der Fahrtreppe zu stehen, vom Handlauf der Fahrtreppe mitziehen lassen und dann bei Annäherung an die nächste Geschoßdecke nach außen abstürzen und sich gegebenenfalls sogar tödlich verletzen, sind an den Handlauf-Umführungsbögen massive Sperrplatten, beispielsweise aus Sicherheitsglas, oder Geländer oder dergleichen angebracht. Derartige Sperren werden jedoch von gewitzten Kindern ohne weiteres umgangen, indem diese sich nämlich erst im bereits ansteigenden Bereich des Handlaufs auf die Balustrade schwingen und sich von diesem Punkt an bäuchlings oder rittlings mitziehen lassen. Dementsprechend besteht insofern eine erhebliche Unfallgefahr.

Um die Unfallgefahr etwas zu reduzieren, ist es bekannt geworden, in den spitzen Winkel zwischen Geschoßdecke und Balustrade ein Abweis-Dreieck zu hängen, das mit einer runden Abweiskante versehen ist und durch Berührung die dort anlangenden Kinder dazu veranlassen soll, doch noch in den sicheren Bereich in den Fahrtreppeninnenraum abzusteigen. Kinder sind jedoch manchmal abgelenkt und reagieren nicht immer richtig, so daß es bedauerlicherweise bereits zu Unfällen gekommen ist.

Zwar könnte man die Balustraden seitlich der Fahrtreppen massiv vergittern oder mit festen Wänden ausrüsten, um so die Unfallgefahr zu beseitigen. Hiergegen sperren sich jedoch die Fahrtreppenbetreiber, die aus verständlichen Gründen ein leichtes und optisch ansprechendes Design der Fahrtreppe bevorzugen, das durch derart massive geschoßhohe Wände zunichte gemacht würde.

Auch das bereits vorgeschlagene Einbauen von Auffangnetzen entspricht nicht den Erwartungen der Fahrtreppenbenutzer. Zudem wird durch derartige Netze den besonders gefährdeten Kindern oder Jugendlichen suggeriert, daß hier eine zusätzliche Sicherheitsfunktion eingebaut sei, so daß die Neigung zum - wie es auch bezeichnet wird - Fahrtreppensurfen noch unterstützt würde.

Aus der JP 63-171789 A ist ein Sensor einer Sicherheitseinrichtung bekannt. Der Erfassungsbereich ist bei dieser Anbringung jedoch begrenzt.

Aus der JP 09-301664 A ist ebenfalls eine Sicherheitseinrichtung für Fahrtreppen bekannt. Bei dieser Lösung wird eine Fotokamera zur Überwachung verwendet, so dass lediglich eine allgemeine Überwachung durch visuelle Erfassung möglich ist.

Aus der JP 63-208492 A ist eine Vorrichtung an Fahrtreppen bekannt, bei der zwischen einem Balustradensockel und dem nächsten Zwischengeschoss Sensoren vorgesehen sind. Dementsprechend liegt der Erfindung die Aufgabe zugrunde, eine Fahrtreppe mit Sicherheitseinrichtung zu schaffen, die den Mißbrauch des Handlaufs der Fahrtreppe deutlich erschwert und die Unfallgefahr der Fahrtreppe drastisch reduziert.

Diese Aufgabe wird erfindungsgemäß durch Anspruch 1 gelößt. Vorteilhafte Weiterbildungen ergeben sich aus den Unteransprüchen.

Erfindungsgemäß besonders günstig ist es, daß beim Erfassen der Gefahrensituation, wenn nämlich insbesondere ein Kind oder ein Jugendlicher ein Bein über die Balustrade schwingt, sofort entweder ein Alarm abgegeben werden kann, oder die Fahrtreppe sanft abgebremst wird, oder beide Aktionen erfolgen können.

Hierdurch wird die Aufmerksamkeit auf den Mißbrauchs-Pasagier gelenkt, der sich damit bemüßigt fühlt, schleunigst eine ordnungsgemäße Stellung einzunehmen und in den sicheren Innenbereich der Fahrtreppe zurückzukehren. Die Neigung der Jugendlichen, einander eine Art Mutprobe vorzuführen, sinkt, denn bei stehender Fahrtreppe rittlings auf dem Handlauf zu sitzen erscheint gegenüber einem gelungenen Handlauf-Ritt völlig unspektakulär, und das Gefühl, erwischt worden zu sein, läßt die Neigung der Jugendlichen zu derlei für sie lebensbedrohlichen Streichen stark sinken.

Besonders günstig ist es ferner, daß die erfindungsgemäße Sicherheitseinrichtung sich auch bei Fahrtreppen einsetzen läßt, die ästhetisch besonders gelungen sind und eine Balustradenglasscheibe aufweisen. Der oder die Sensoren können gut im Bereich des Balustradensockels außerhalb der Fahrtreppe angebracht sein und einen Erfassungsbereich aufweisen, der sich von diesem Punkt schräg nach oben/außen erstreckt. Damit vermag ein derartiger Sensor alle Gegenstände, also auch Körperteile, erfassen, die sich außerhalb der oberen Außenkante der Balustrade befinden, während die den Handlauf greifende Hand des Passagiers unerkannt verbleibt.

Es versteht sich, daß der Erfassungsbereich in weiten Bereichen an die Erfordernisse anpaßbar ist. Beispielsweise können Näherungssensoren, wie Ultraschallsensoren, so ausgestattet sein, daß sie eine Richtungsempfindlichkeit aufweisen, so daß beispielsweise alle im Bereich der Balustrade erfaßten Gegenstände mit niedrigem Schwellenwert erfaßt werden, während ein deutlich oberhalb der Balustrade zufällig über die Balustrade hinaus ausgestreckter Arm erwünschtermaßen unerkannt bleibt.

Erfindungsgemäß bevorzugt ist ein Ultraschallsensor als Näherungssensor, wobei es sich versteht, daß beliebige andere Sensoren, wie beispielsweise Fotosensoren oder Radarsensoren, erfindungsgemäß ebenfalls einsetzbar sind.

In einer alternativen, hochwertigen Ausgestaltung ist ein Bildsensor vorgesehen, der während des Betriebs der Fahrtreppe eine laufende Bildüberwachung vornimmt und beim Erkennen eines ein Sicherheitsrisiko indizierenden Objekts, wie eines Fußes, Beines oder dergleichen einen Alarm auslößt und die Fahrtreppe abschaltet.

Während erfindungsgemäß mindestens die Anordnung je eines Sensors im Bereich des Handlauf-Umführungsbogens außenseitig der Balustrade vorgesehen ist, versteht es sich, daß bei Bedarf eine Mehrzahl von Sensoren über den Balustradenaußenbereich verteilt werden können. Mit derartigen Senoren kann die Erfassungsgenauigkeit erhöht werden und damit das Risiko, daß ein Fehlalarm abgegeben wird, reduziert werden.

Die erfindungsgemäße Lösung zeichnet sich ferner dadurch aus, daß bereits installierte Fahrtreppen ohne weiteres auch mit entsprechenden Sensoren und Steuereinrichtungen, die als Sicherheitseinrichtung vorgefertigt sein können, nachrüstbar sind, so daß ein Fahrtreppenbetreiber in der Lage ist, nach Bedarf die Sicherheit seiner Fahrtreppen zu erhöhen, etwa wenn sich die Benutzungssituation ändert und ein vermehrter Teil spielender Kinder zu beobachten ist.

Während die vorliegende Erfindung in Verbindung mit Fahrtreppen beschrieben ist, versteht es sich, daß grundsätzlich derartige Sicherheitseinrichtungen auch bei Fahrsteigen, insbesondere bei geneigten Fahrsteigen realisierbar sind.

Weitere Einzelheiten, Vorteile und Merkmale der Erfindung ergeben sich aus der nachfolgenden Beschreibung eines Ausführungsbeispiels anhand der Zeichnungen.

Es zeigen:
- Fig. 1: eine schematische Ansicht eines unteren Teils einer erfindungsgemäßen Fahrtreppe in einer ersten Ausführungsform; und
- Fig. 2: eine Darstellung der Richtungsempfindlichkeit der in der beschriebenen Ausführungsform verwendeten Sensoren.

Die in Fig. 1 dargestellte Fahrtreppe 10 weist einen Handlauf 12 auf, der auf einer Balustrade 14 in an sich bekannter Weise geführt ist. Der Handlauf 12 erstreckt sich auf der Balustrade 14 und umgibt den Balustradenkopf 16 über einen Handlauf-Umführungsbogen 18.

Die in Fig. 1 dargestellte Ausführungsform der erfinfungsgemäßen Fahrtreppe weist eine Balustradenglasscheibe auf, wobei es sich versteht, daß die erfindungsgemäße Lösung auch bei Fahrtreppen mit fester Balustrade einsetzbar ist.

Die Fahrtreppe 10 weist zwei parallele und voneinander beabstandete Balustraden auf, zwischen denen sich in an sich bekannter Weise das Stufenband erstreckt, das in den Figuren nicht dargestellt ist. Erfindungsgemäß ist fahrtreppenaußenseitig, also jenseits des Stufenbandes ein Sensor 20 und in dem dargestellten Ausführungsbeispiel ein weiterer Sensor 22 angebracht, wobei die Sensoren 20 und 22 dafür bestimmt sind, den Bereich der Balustraden-Außenseiten zu überstreichen.

Auch wenn in Fig. 1 lediglich zwei Sensoren dargestellt sind, versteht es sich, daß entsprechende Sensoren insbesondere an der gegenüberliegenden Balustrade, bevorzugt aber auch im oberen Bereich der Fahrtreppe vorgesehen sind.

In dem dargestellten Ausführungsbeispiel sind die Sensoren 20 und 22 als Ultraschall-Sensoren ausgebildet. Der Sensor 20 weist eine Sensorachse 24 und der Sensor 22 eine Sensorachse 26 auf. Die Sensorachse 24 erstreckt sich zum oberen Ende des Balustradenkopfes hin schräg nach oben zum Einstiegsbereich der Fahrtreppe, während die Sensorachse 26 sich unterhalb des Handlaufs über den Verlauf der Fahrtreppe erstreckt.

Beide Sensoren 20 und 22 weisen damit Erfassungsbereiche auf, die sich ergänzen. Der Sensor 20 dient der Erfassung von Körperteilen, die sich bereits im Bereich des Balustradenkopfs oder Handlauf-Umführbogens 18 außerhalb der Balustrade befinden. Demgegenüber dient der Sensor 22 der Erfassung von Körperteilen, die erst nach dem Einstiegsbereich außerhalb der Fahrtreppe gelangen.

Erfindungsgemäß ist es vorgesehen, daß alle verwendeten Sensoren nach der Art einer ODER-Schaltung verschaltet sind: Wenn ein Gegenstand, also insbesondere ein Körperteil, von einem der Sensoren erfaßt wird, wird der Alarm, beispielsweise in Form eines akustischen und/oder optischen Signals, ausgelöst und/oder die Fahrtreppe angehalten. Bevorzugt erfolgt das Anhalten der Fahrtreppe besonders langsam, um zu verhindern, daß ein auf der Balustrade hängendes Kind durch einen allzu abrupten Bremsvorgang abrutscht.

Gemäß einer modifizierten Ausgestaltung ist es ferner vorgesehen, daß entsprechende Alarmsignale einer zentrale Meldestelle zugeleitet werden, der damit ermöglicht wird, umgehend geeignete Maßnahmen zu ergreifen.

Die Art der Sensoren und insbesondere ihrer Richtcharakteristik läßt sich in weiten Bereichen an die Erfordernisse anpassen. Der in Fig. 1 vorgesehener Sensor 20 weist bevorzugt eine etwas breitere Richtcharakteristik auf, während der Sensor 22 eine stark fokussierte und dementsprechend schmalere Charakteristik aufweist.

In Fig. 2 sind die Richtcharakteristiken beider Sensoren in einer normierten Darstellung, also die Empfindlichkeit der Sensoren in Abhängigkeit von dem Erfassungswinkel bezogen auf die Erfassungsachse, dargestellt.

Die Darstellung bezieht sich auf den gleichen Abstand von dem jeweiligen Sensor, wobei ein beispielhafter Wert für eine derartige Messung 1,50 Meter ist. Die Richtcharakteristik 30 des Sensors 22 hat bei niedriegen Winkelgraden ziemlich hohe Werte und verläuft recht flach. Im Winkelbereich von ± 5° hat damit der Sensor 22 eine ziemlich hohe Empfindlichkeit, wobei dies zudem bedeutet, daß die Reichweite des Sensors vergleichsweise hoch ist.

Ab etwa 10° Divergenz von der Sensorachse 26 fällt die Empfindlichkeit dann rasch ab, wobei der Sensor 22 bereits bei einer Winkelabweichung von 20° weniger empfindlich als der Sensor 20 ist.

Dessen Richtcharakteristik 32 ist so beschaffen, daß die Empfindlichkeit auch bei Messung in der Sensorachse 24 geringere Werte als die Richtcharakteristik 30 des Sensors 22 annimmt. Jedoch ist die Winkelempfindlichkeit wesentlich reduziert, so daß der gesamte Einstiegsbereich der Fahrtreppe vom Sensor 20 überstrichen wird.

Es versteht sich, daß Modifikationen ohne weiteres möglich sind, ohne den Bereich der Erfindung zu verlassen. Beispielsweise kann der Sensor 22 ohne weiteres durch eine Lichtschranke ersetzt werden; auch können mehrere Sensoren über den Verlauf der Fahrtreppe angeordnet werden.

## Patentansprüche

1. Fahrtreppe, mit einer Sicherheitseinrichtung, mit welcher der Missbrauch des Handlaufs der Fahrtreppe erschwert ist, wobei die Sicherheitseinrichtung wenigstens einen Sensor aufweist, und wobei der Sensor im Bereich eines Balustradensockels außerhalb der Fahrtreppe angebracht ist, mit welchem bei Vorhandensein eines treppenaußenseitigen Gegenstands die Fahrtreppe abschaltbar und/oder ein Alarm auslösbar ist, **dadurch gekennzeichnet, dass** je ein Sensor (20, 22) außen an jedem Umführungsbogen (18) der Fahrtreppe angebracht ist.

2. Fahrtreppe nach einem der vorhergehenden Ansprüche, **dadurch gekennzeichnet, dass** als Sensor (20, 22) ein Ultraschallsensor eingesetzt ist, der einen Erfassungsbereich aufweist, der sich schräg von dem Umführungsbogen der Fahrtreppe (10) nach außen erstreckt.

3. Fahrtreppe nach einem der vorhergehenden Ansprüche, **dadurch gekennzeichnet, dass** der Sensor (20, 22) dem Umführungsbogen (18) benachbart bodenseitig der Balustrade (14) außen an der Fahrtreppe (10) angebracht ist und einen Erfassungsbereich aufweist, der sich entlang der Balustradenaußenseite nach oben erstreckt.

4. Fahrtreppe nach einem der vorhergehenden Ansprüche, **dadurch gekennzeichnet, dass** der an dem Umführungsbogen (18) angebrachte Sensor (20, 22) einen Erfassungsbereich aufweist, der die Fahrtreppenaußenseite über den Verlauf der Fahrtreppe (10) überstreicht.

5. Fahrtreppe nach einem der vorhergehenden Ansprüche, **dadurch gekennzeichnet, dass** die Sensoren (20, 22) in einer ODER-Schaltung miteinander verbunden sind und daß beim Ansprechen eines Sensors (20, 22) der Alarm auslösbar und/oder die Fahrtreppe (10) abschaltbar ist.

6. Fahrtreppe nach einem der vorhergehenden Ansprüche, **dadurch gekennzeichnet, dass** eine Mehrzahl von Sensoren längs der Fahrtreppe außenseitig der Balustrade (14) vorgesehen sind, die einen freien Bereich der Balustrade (14) bis zur Geschoßdecke vollständig abdecken.

7. Fahrtreppe nach einem der vorhergehenden Ansprüche, **dadurch gekennzeichnet, dass** jeder Sensor (20, 22) einen insbesondere vorgegebenen und einstellbaren Schwellenwert aufweist, der eine Objekterkennung signalisiert, wenn die Größe des Objekts vorgegebene Abmessungen überschreitet.

## Claims

1. Escalator, with a safety device, with which abuse of the hand rail of the escalator is made difficult, where the safety device comprises at least one sensor, and where the sensor is attached outside of the escalator in the vicinity of a balustrade base, with which in the presence of an object on the outside of the stairs an item the escalator can be switched off and/or an alarm is set off, **characterised in that** a sensor (20, 22) is attached on the outside at each bypass elbow (18) of the escalator.

2. Escalator according one of the preceding claims, **characterised in that** an ultrasonic sensor (20, 22), which comprises a detection range extending diagonally outwards from the bypass elbow of the escalator (10) is used as a sensor.

3. Escalator according one of the preceding claims, **characterised in that** the sensor (20, 22) is attached to the escalator (10) outside, adjacent to the bypass elbow (18) at the base of the balustrade (14) and comprises a detection range, which extends upwards along the exterior of the balustrade.

4. Escalator according one of the preceding claims, **characterised in that** the sensor (20, 22) attached at the bypass elbow (18) comprises a detection range, which covers the escalator exterior along the course of the escalator (10).

5. Escalator according one of the preceding claims, **characterised in that** the sensors (20, 22) are connected together in an OR-circuit and that when a sensor (20, 22) is addressed the alarm can be set off and/or the escalator (10) can be switched off.

6. Escalator according one of the preceding claims, **characterised in that** several sensors, which completely cover a free range of the balustrade (14) up to the floor ceiling, are provided along the escalator on the outside of the balustrade (14).

7. Escalator according one of the preceding claims, **characterised in that** each sensor (20, 22) comprises a specially preset and adjustable threshold value, which signals when an object has been recognized, if the size of the object exceeds given dimensions.

## Revendications

1. Escalier roulant, équipé d'un dispositif de sécurité, avec lequel le mauvais usage de la main courante de l'escalier roulant est rendu difficile, le dispositif de sécurité présentant au moins un capteur, et le capteur étant placé dans la zone d'un socle de balustrade à l'extérieur de l'escalier roulant, avec lequel l'escalier roulant peut être déconnecté et/ou une alarme peut être déclenchée en cas de présence d'un objet côté extérieur de l'escalier, **caractérisé en ce que** respectivement un capteur (20, 22) est placé à l'extérieur sur chaque partie courbée de retour (18) de l'escalier roulant.

2. Escalier roulant selon l'une quelconque des revendications précédentes, **caractérisé en ce qu'**on utilise comme capteur (20, 22) un capteur à ultrasons qui présente une zone de détection qui s'étend en biais par rapport à la partie courbée de retour de l'escalier roulant (10) vers l'extérieur.

3. Escalier roulant selon l'une quelconque des revendications précédentes, **caractérisé en ce que** le capteur (20, 22) est placé à l'extérieur sur l'escalier roulant (10) à proximité de la partie courbée de retour (18) côté sol de la balustrade (14) et présente une zone de détection, qui s'étend le long du côté extérieur de balustrade vers le haut.

4. Escalier roulant selon l'une quelconque des revendications précédentes, **caractérisé en ce que** le capteur (20, 22) placé sur la partie courbée de retour (18) présente une zone de détection qui balaie le côté extérieur de l'escalier roulant sur le tracé de l'escalier roulant (10).

5. Escalier roulant selon l'une quelconque des revendications précédentes, **caractérisé en ce que** les capteurs (20, 22) sont reliés entre eux dans un circuit OU et **en ce que**, lors du déclenchement d'un capteur (20, 22), l'alarme peut être déclenchée et/ou l'escalier roulant (10) peut être déconnecté.

6. Escalier roulant selon l'une quelconque des revendications précédentes, **caractérisé en ce qu'**une pluralité de capteurs est prévue le long de l'escalier roulant côté extérieur de la balustrade (14), qui couvrent complètement une zone libre de la balustrade (14) jusqu'au plafond.

7. Escalier roulant selon l'une quelconque des revendications précédentes, **caractérisé en ce que** chaque capteur (20, 22) présente une valeur seuil en particulier prédéfinie et réglable, qui signale une détection d'objet lorsque la grandeur de l'objet dépasse des dimensions prédéfinies.
